# EUROPÄISCHE PATENTSCHRIFT

(11) **EP 4 602 238 B1**
(45) Veröffentlichungstag und Bekanntmachung des Hinweises auf die Patenterteilung: **28.01.2026**
(21) Anmeldenummer: 23802339.4
(22) Anmeldetag: 10.10.2023
(51) Int. Cl.: E06B 3/968, E06B 1/02, E06B 1/12, E06B 3/988, E06B 3/964

(54) **METALLISCHER BLINDSTOCK FÜR EINE TÜR**
METAL SUB-FRAME FOR A DOOR
CADRE MÉTALLIQUE POUR UNE PORTE

(30) Priorität: 11.10.2022 IT 202200020886
(43) Veröffentlichungstag der Anmeldung: 20.08.2025
(73) Patentinhaber: Ninz SpA, 38061 Ala (TN) (IT)
(72) Erfinder: ZANOTELLI, Adriano, 38060 Cimone (TN) (IT)
(86) Internationale Anmeldenummer: PCT/IT2023/050227
(87) Internationale Veröffentlichungsnummer: WO 2024/079771

(56) Entgegenhaltungen:
- US-A- 1 723 991

## Beschreibung

### Technisches Gebiet

Die Erfindung betrifft einen metallischen Blindstock für eine Tür gemäß dem Oberbegriff des Patentanspruchs 1.

Wie es bekannt ist, werden die metallischen Blindstöcke für eine Tür dazu genutzt, um die Blendrahmen der Türen an ihnen anstatt an der Mauer zu verankern. Dies geschieht typischerweise, wenn eine der folgenden zwei Situationen vorhanden ist: die Mauer, in der die Tür vorgesehen ist, ist nicht ausreichend fest und es besteht daher die Gefahr, dass der Blendrahmen nicht sicher an der Mauer verankert ist oder die Maueröffnung, in der die Tür angeordnet werden muss, wurde bereits fein bearbeitet, wobei in diesem Fall die Verankerung der Tür an dem Blindstock schnell, sicher und sauber geschehen kann.

### Stand der Technik

Im Einklang mit dem Stand der Technik werden die metallischen Blindstöcke hergestellt, indem Profile mit geschlossenem Querschnitt verwendet werden, und die Blindstöcke werden bereits zusammengebaut geliefert. Die Verbindungselemente und die Verankerungselemente sind nämlich starr an den Pfosten und an dem Querträger befestigt, oft mittels Schweißung, so dass der Blindstock als Einzelstück zur Maueröffnung gebracht wird und dann in sie angeordnet wird und an der Mauer verankert wird. Die bekannte Technik sieht also die Herstellung von Blindstöcken vor, die, abhängig von ihrem Aufstellungsort und von den Abmessungen, die die Maueröffnung aufweist, in der die Tür angeordnet werden muss, jedes Mal eigens geplant worden sind.

Es wäre hingegen die Serienproduktion eines einzigen Blindstock-Modells zweckmäßig und gewünscht, das vor Ort an dem Aufstellungsort und an den Abmessungen der Maueröffnung anpassbar ist. Darüber hinaus, die Tatsache, dass der Blindstock als Einzelstück geliefert wird, dessen Hauptbestandteile (d.h. zwei Pfosten, der Querträger, die Verbindungselemente und die Verankerungselemente) bereits starr zusammengebaut sind, kann bei seinem Transport von seinem Herstellungsort zu seinem Aufstellungsort wegen seiner Abmessungen Schwierigkeiten verursachen.

Das Dokument US 1,723,991 A offenbart einen Blindstock für eine Tür, der geeignet ist an dem Aufstellungsort der Tür zusammengebaut zu werden und die Merkmale des Oberbegriffs des Patentanspruches 1 aufweist.

### Darstellung der Erfindung

Die der Erfindung zugrunde liegende Aufgabe besteht daher darin einen metallischen Blindstock für eine Tür der im Oberbegriff des Patentanspruchs 1 genannten Gattung weiter zu entwickeln, um einen Blindstock zur Verfügung zu stellen, der an seinem Aufstellungsort einfach an den Abmessungen und an der Form der Maueröffnung anpassbar ist, in die er angeordnet werden muss, und der außerdem leicht und ohne besondere Schwierigkeiten bis zu dieser Maueröffnung transportierbar ist. Erfindungsgemäß wird diese Aufgabe gelöst, wenn ein metallischer Blindstock für eine Tür, der die Merkmale des Oberbegriffes des Patentanspruches 1 aufweist, zusätzlich auch die in dem Kennzeichen des Patentanspruches 1 angegebenen Merkmale aufweist.

Dank der besonderen Anordnung der Langlöcher, die erfindungsgemäß in den Pfosten und dem Querträger vorgesehen sind, und der Verbindungslöcher, die erfindungsgemäß in den Verbindungselementen vorgesehen sind, und dank auch den selbstschneidenden Schrauben, ist es nämlich immer möglich den erfindungsgemäßen Blindstocks an den Merkmalen der Maueröffnung anzupassen, in die er angeordnet werden muss. Zu diesem Zweck wird es genügen vor Ort die Pfosten und den Querträger mit einer Metallsäge bis zur gewünschten Länge zu schneiden und danach ihre Enden mittels der Verbindungselemente miteinander zu verbinden, indem jede selbstschneidende Schraube in ein Verbindungsloch der Verbindungselemente und in das darunterliegende Langloch der Pfosten oder des Querträgers eingeschraubt wird. Da Reihenfolgen von Langlöchern und Reihenfolgen von Verbindungslöchern vorgesehen sind, ist es immer möglich Stellen zu finden, in denen das oben beschriebene Einschrauben möglich ist. Die selbstschneidenden Schrauben gestatten außerdem, dass man keine Mutter innerhalb der Pfosten und des Querträgers vorsehen muss.

Dank der Erfindung ist es außerdem möglich, alle Bestandteile des Blindstocks in losem Zustand zu transportieren anstatt den bereits zusammengebauten Blindstock zu transportieren und das erfordert viel weniger Platz für den Transport.

Als Verbindungselemente können sowohl die typischen Winkelprofile der bekannten Technik, die einen U-förmigen Querschnitt aufweisen, als auch flache Winkelelemente, eines für jede Seite der Tür, benutzt werden. In beiden Fällen müssen aber solche Verbindungselemente mit den erfindungsgemäß vorgesehenen Reihenfolgen von Verbindungslöchern versehen sein.

Es ist auch denkbar, dass die zwei Verbindungsabschnitte jedes Verbindungselements aus zwei Plättchen gebildet sind, wobei in diesem Fall weitere selbstschneidende Schrauben erfindungsgemäß vorgesehen sind, und dass zumindest ein Blockierungsloch sowohl in dem ersten Verbindungsabschnitt, d.h. in einem der Plättchen, als auch in dem zweiten Verbindungsabschnitt, d.h. in dem anderen der Plättchen, vorgesehen ist. Auf diese Weise, in montierter Stellung des Verbindungselements, d.h. der zwei Plättchen die es bilden, können die zwei Blockierungslöcher einander gegenüber angeordnet sein und in sie kann eine weitere selbstschneidende Schraube eingeschraubt werden, so dass das Plättchen, das mit dem Querträger verbunden ist, fest und starr mit dem Plättchen verbunden wird, das mit dem Pfosten verbunden ist.

Erfindungsgemäß ist es aber bevorzugt, dass jedes Verbindungselement einen Zwischenabschnitt aufweist, der zwischen den zwei Verbindungsabschnitten des Verbindungselements angeordnet ist und diese miteinander verbindet und einen Querschnitt aufweist, dessen Biegefestigkeit kleiner als jene jedes der zwei Verbindungsabschnitte ist. In einem solchen Fall, wenn, wie erfindungsgemäß vorgesehen, die zwei Verbindungsabschnitte einen L-förmigen Querschnitt aufweisen und die Breite des ersten Verbindungsabschnittes und die Breite des zweiten Verbindungsabschnittes nicht gleich sind, ist es möglich Verbindungselemente vorzusehen, die anfänglich, z.B. während ihres Transports, geradlinig sind und dann, beim Miteinanderverbinden des Querträgers mit den Pfosten, dank der verminderten Biegefestigkeit des Zwischenabschnittes gebogen werden. Die zwei Verbindungsabschnitte des Verbindungselements werden aufgrund des Biegens des Zwischenabschnittes verschwenkt und ihre Bereiche, in denen die Blockierungslöcher vorhanden sind, können, dank der verschiedenen Breiten der Verbindungsabschnitte, einer über dem anderen liegen, so dass danach in die zwei Blockierungslöcher eine zugeordnete weitere selbstschneidende Schraube einschraubbar ist. Wenn, außerdem, in dem Zwischenabschnitt jedes Verbindungselements eine Verkleinerung des Querschnittes, z.B. ein Schwächungsloch oder eine Kerbe, vorgesehen ist, wird das Biegen des Verbindungsabschnittes erleichtert.

Die Verankerungselemente sind bekannt. Jedes von ihnen kann gemäß einem rechten Winkel gebogen werden, so dass jeder seiner zwei Verankerungsabschnitte in einer eigens dafür bestimmten Nische der Mauer angeordnet ist. Erfindungsgemäß findet die Verbindung zwischen einem Pfosten oder dem Querträger und einem solchen Verankerungselement dadurch statt, dass einer der zwei Verankerungsabschnitte in zwei einander gegenüber liegende Langlöcher eines zugeordneten Pfostens oder des Querträgers eingesetzt ist. Auf diese Weise kann man, dank dem weitverbreiteten Vorhandensein der Langlöcher, die geeignetste Stelle auswählen, um den Pfosten oder den Querträger an der Mauer zu verankern.

In den meisten Fällen erreicht man die Verankerung, indem man mit einem fluiden Füllmaterial, z.B. Mörtel oder Isolierschaumstoff, die zwei Nischen in der Mauer füllt, in denen die zwei Verbindungsabschnitte angeordnet sind, aber im Fall von besonders schweren Türen ist erfindungsgemäß zusätzlich vorgesehen, dass jeder der zwei Verankerungsabschnitte Befestigungslöcher aufweist, durch welche sich Befestigungsschrauben erstrecken, damit die zwei Verankerungsabschnitte noch mehr an der Mauer befestigt werden können.

Um das Verankerungselement bis zum Zeitpunkt der Füllung der Nischen in der Mauer in Position zu halten, ist es vorgesehen, dass jedes Verankerungselement mit zwei Lappen versehen ist, von denen jeder mit seinem Ende aus der von der Oberfläche des Verankerungselements gebildeten Ebene herausragt. Die zwei Lappen verhindern, dass das Verankerungselement aus den Langlöchern herausrutschen kann, wie man in der Folge erklären wird.

Die Verankerungselemente die beschrieben wurden, sind besonders dazu geeignet den Blindstock an Bauziegelmauern und an nicht besonders festen und kompakten Mauern zu verankern. Im Fall von Betonmauern bevorzugt man Verankerungsschrauben als Verankerungselemente zu verwenden, von denen jede sich in ein zugeordnetes Verankerungsloch einer Verankerungslöcher-Reihenfolge erstreckt, die sowohl in der Seite der Pfosten vorgesehen ist, die die zwei Pfostenwände verbindet, die die Langlöcher aufweisen, als auch in der Seite des Querträgers vorgesehen ist, die die zwei Querträgerwände verbindet, die die Langlöcher aufweisen. Oft werden die Verankerungsschrauben benutzt, um den Querträger zu verankern, weil in der Decke oberhalb der Tür ein Betonbalken vorhanden sein kann, und man benutzt hingegen die zwei Verankerungsabschnitte aufweisenden Verankerungselemente, um die Pfosten zu verankern, weil die Mauern hingegen aus Bauziegelsteinen bestehen.

Bezugnehmend auf die Pfosten und den Querträger sind diese erfindungsgemäß aus Profilen mit offenem Querschnitt gebildet, die im Vergleich zu denen mit geschlossenem Querschnitt ein niedrigeres Gewicht und kleinere Kosten mit sich bringen und einfacher geschnitten werden können. Es ist vorgesehen, dass der Innenraum der Profile mit offenem Querschnitt mit einem fluiden Füllmaterial, typischerweise Mörtel oder Isolierschaumstoff, gefüllt wird, das dann mit der Zeit hart wird. Eine solche Füllung ermöglicht es, im Fall eines Brandes, die Wärmeübertragung zu reduzieren, weil weniger Metall vorhanden ist und weil die Leitfähigkeit des Mörtels oder des Isolierschaumstoffes im Vergleich zu der Leitfähigkeit des Metalls kleiner ist. Die Füllung ermöglicht es auch die Schallübertragung zu reduzieren und eine Steifheit zu erreichen, die mit der Steifheit der Profile mit geschlossenem Querschnitt vergleichbar ist.

Die Erfindung sieht vor, dass der Querschnitt der Pfosten und des Querträgers U-förmig sein kann, aber es ist erfindungsgemäß bevorzugt, dass die Profile mit offenem Querschnitt, die die Pfosten und den Querträger bilden, einen Querschnitt aufweisen, dessen Form diejenige ist, die man erreicht, wenn man einem "U" seitlich einen Strich als Fortsetzung des unteren Abschnitts des "U" hinzufügt. In einem solchen Querschnitt stellen die zwei parallelen Wände des "U" den Querschnitt der zwei Wände der Pfosten, die mit Langlöchern versehen sind, bzw. den Querschnitt der zwei Wände des Querträgers, die mit Langlöchern versehen sind, dar und der Strich stellt den Querschnitt eines Flügels dar, der seitlich aus einer der zwei oben genannten Wände der zwei Pfosten und aus einer der zwei oben genannten Wände des Querträgers herausragt. Weil der Blindstock, nach seiner Anordnung und seiner Verankerung, teilweise in dem Mörtel eingegliedert wird, mit dem die Mauer gefertigt wird, dient der Flügel dazu den Mörtel in Position zu halten und er wirkt als Kantenschutz und schützt die Mauer.

Um die Füllung der Pfosten und des Querträgers mit dem Füllmaterial zu vereinfachen, das, wie man behauptet hat, typischerweise Mörtel ist, weisen die Verbindungselemente Durchgangslöcher auf, durch welche das Füllmaterial hindurchfließen kann.

Schließlich, um während der Aufstellungsarbeiten des Blindstocks den richtigen Abstand zwischen den zwei Pfosten zu gewährleisten, umfasst der Blindstock auch zumindest einen Abstandshalter, der die Pfosten miteinanderverbindet und einen U-förmigen Querschnitt aufweist. Er ist mit jedem seiner Enden in einer in Position fixierbaren Weise in einen Schlitz, der auch U-förmig ist, einer Vielzahl von Schlitzen eingesetzt, die in den Pfosten vorgesehen sind. Am Ende der Aufstellungsarbeiten wird der Abstandshalter größtenteils entfernt.

### Kurze Beschreibung der Zeichnungen

Zusätzliche Vorteile und Merkmale der Erfindung werden aus der folgenden Beschreibung von Ausführungsbeispielen des erfindungsgemäßen metallischen Blindstocks für eine Tür hervorgehen, die anhand der beigelegten Zeichnungen rein beispielhaft aber nicht in einschränkender Weise erläutert werden. In den Zeichnungen sind die verschiedenen Figuren aus Darstellungsgründen in gegenseitig verschiedenen Maßstäben dargestellt und sie zeigen schematisch:
die **Fig. 1** die Frontansicht, die an verschiedenen Stellen unterbrochen ist, eines erfindungsgemäßen Blindstocks;
die **Fig. 2** die Schnittansicht längs der Schnittlinie S1-S1 der Fig. 1;
die **Fig. 3** die vergrößerte perspektivische Ansicht von dem, was sich innerhalb des gestrichelten Kreises befindet, der in Fig. 1 oben links dargestellt ist;
die **Fig. 4** und **5** die vergrößerte perspektivische Ansicht von dem, was sich innerhalb des gestrichelten Kreises befindet, der in Fig. 1 unten links dargestellt ist, bzw. des gestrichelten Kreises, der in Fig. 1 unten rechts dargestellt ist;
die **Fig. 6** die perspektivische Ansicht des Blindstocks der Fig. 1, wenn er in der Maueröffnung für die Tür angeordnet ist;
die **Fig. 7** die vergrößerte perspektivische Ansicht von dem, was sich innerhalb des gestrichelten Kreises befindet, der in Fig. 6 oben rechts dargestellt ist;
die **Fig. 8** - **12** die perspektivische Ansicht einiger Bestandteile des Blindstocks der Fig. 1, die alleine dargestellt sind;
die **Fig. 13** die perspektivische Ansicht einiger Bestandteile des Blindstocks der Fig. 1, die in ihrer vorteilhaften Transportstellung von ihrem Herstellungsort zu dem Aufstellungsort des Blindstocks versammelt wurden;
die **Fig. 14** die Frontansicht der Bestandteile der Fig. 13.

### Bester Weg zur Ausführung der Erfindung

In den Figuren ist ein metallischer Blindstock für eine Tür dargestellt. Er umfasst zwei Pfosten 1, von denen jeder zwei Wände 1a aufweist, die einander gegenüber angeordnet sind, und einen Querträger 2, der mit einem seiner Enden mit einem der zwei Pfosten 1 und mit seinem anderen Ende mit dem anderen der zwei Pfosten 1 verbunden ist und zwei Wände 2a aufweist, die einander gegenüber angeordnet sind.

Der Blindstock umfasst auch, wie insbesondere in Fig. 3 dargestellt ist, Verbindungselemente 3, zum Verbinden des Querträgers 2 mit den zwei Pfosten 1, und Verankerungselemente 4;4', zum Verankern der zwei Pfosten 1 und des Querträgers 2 an der Mauer, in der die Tür angeordnet ist. In jeder der zwei Wände 1a der zwei Pfosten 1, man siehe die Fig. 3 oder die Fig. 8, ist eine Reihenfolge von Langlöchern 5 vorgesehen und die zwei Langlöcher-Reihenfolgen 5 jedes Pfostens 1, die dadurch resultieren, sind derart einander gegenüber angeordnet sind, dass jedes Langloch 5 einer der zwei Langlöcher-Reihenfolgen 5 einem zugeordneten Langloch 5 der anderen der zwei Langlöcher-Reihenfolgen 5 gegenüber liegt und umgekehrt.

Auch in jeder der zwei Wände 2a des Querträgers 2 ist eine Reihenfolge von Langlöchern 5 vorgesehen ist, man siehe die Fig. 3 oder die Fig. 9, und auch die zwei Langlöcher-Reihenfolgen 5, die dadurch resultieren, sind derart einander gegenüber angeordnet, dass jedes Langloch 5 einer der zwei Langlöcher-Reihenfolgen 5 einem zugeordneten Langloch 5 der anderen der zwei Langlöcher-Reihenfolgen 5 gegenüber liegt und umgekehrt. Auf diese Weise resultiert eine Vielzahl von Langlochpaaren 5, die längs der Wände 1a und 2a verteilt sind.

Wie man in Fig. 3 sieht, sind zwei Verbindungselemente 3 vorgesehen, um ein Ende des Querträgers 2 mit einem Pfosten 1 zu verbinden. Jedes Verbindungselement 3 weist einen ersten Verbindungsabschnitt 3a, der mit einem Pfosten 1 verbunden ist, und einen zweiten Verbindungsabschnitt 3b, der mit dem Querträger 2 verbunden ist, auf. Jeder der zwei Verbindungsabschnitte 3a,3b weist eine Reihenfolge von Verbindungslöchern 6 auf, man siehe die Fig. 10, und, wenn das zugeordnete Verbindungselement 3 sich in montierter Stellung befindet, die in Fig. 3 zu sehen ist, liegt jede Verbindungslöcher-Reihenfolge 6 über einer zugeordneten Langlöcher-Reihenfolge 5. Das Vorsehen von zwei Verbindungselementen 3, eines für jede Seite der Tür, gestattet es, dank der sich zwischen den zwei Verbindungselementen 3 ergebenden Unterbrechung, die Wärmeübertragung im Fall eines Brandes zu reduzieren.

Es ist außerdem eine Vielzahl von selbstschneidenden Schrauben 7 vorgesehen, von denen jede einen selbstschneidenden Schaft aufweist, dessen Durchmesserabmessung größer ist als die Breite jedes der Langlöcher 5. Jede selbstschneidende Schraube 7 ist in ein zugeordnetes Verbindungsloch 6 eingeschraubt und dringt dadurch in ein zugeordnetes sich hinter dem Verbindungsloch 6 befindliches Langloch 5 ein und verformt es dabei. Jedes Verbindungselement 3 weist zumindest zwei Blockierungslöcher 8 auf und es sind außerdem weitere selbstschneidende Schrauben 7' vorgesehen. Wie in Fig. 10 zu sehen ist, ist eines der Blockierungslöcher 8 in dem ersten Verbindungsabschnitt 3a des Verbindungselements 3 und das andere in dem zweiten Verbindungsabschnitt 3b des Verbindungselements 3 angeordnet. Wenn sich das Verbindungselement 3 in montierter Stellung befindet, man siehe die Fig. 3, sind seine zwei Blockierungslöcher 8 einander gegenüber angeordnet und in sie 8 ist eine weitere selbstschneidende Schraube 7' eingeschraubt.

Wie aus dem Vergleich zwischen der Fig.10 und der Fig. 3 hervorgeht, wird jedes Verbindungselement 3 gebogen und das wird ermöglicht, dadurch dass es 3 einen Zwischenabschnitt 3c aufweist, der in Fig. 10 ersichtlich ist und zwischen den zwei Verbindungsabschnitten 3a,3b des Verbindungselements 3 angeordnet ist und diese miteinander verbindet. Der Zwischenabschnitt 3c weist einen Querschnitt auf, z.B. einen viereckigen Querschnitt, dessen Biegefestigkeit kleiner als jene jedes der zwei Verbindungsabschnitte 3a,3b ist. Auf diese Weise kann jedes Verbindungselement 3, das anfänglich geradlinig ist, man siehe die Fig. 10, gebogen werden, man siehe die Fig. 3. Die zwei Verbindungsabschnitte 3a,3b weisen hingegen einen L-förmigen Querschnitte auf, man siehe die Fig. 10. Die Breite des ersten Verbindungsabschnittes 3a und die Breite des zweiten Verbindungsabschnittes 3b sind nicht gleich und aus diesem Grund legt sich, beim Biegen und in ihrem Bereich, in dem die zwei Blockierungslöcher 8 vorhanden sind, ein Verbindungsabschnitt auf den anderen. In dem Zwischenabschnitt 3c jedes Verbindungselements 3 ist außerdem eine Verkleinerung des Querschnittes, z.B. ein Schwächungsloch 9 gemäß den Figuren, vorgesehen, um die Biegefestigkeit des Zwischenabschnittes 3c noch mehr zu reduzieren und das Biegen zu vereinfachen. Nachdem das Verbindungselement 3 gebogen worden ist, nimmt es seine anfängliche geradlinige Position nicht mehr ungezwungen ein, weil das Material des Zwischenabschnittes 3c verformt worden ist.

Auch jedes Verankerungselement 4 ist, bekanntlich, biegbar, man siehe die Fig. 3 und die Fig. 11. Es 4 weist zwei Verankerungsabschnitte 4a,4b auf, von denen 4a,4b jeder in einer zugeordneten eigens dazu bestimmten Nische der Mauer, man siehe die Fig. 7, angeordnet wird und dann mit einem fluiden Füllmaterial 11, z.B. Mörtel oder Isolierschaumstoff mit dem solche Nischen gefüllt werden, abgedeckt wird.

Wie man in Fig. 3 sieht, ist eines der Verankerungsabschnitte, z.B. der Verankerungsabschnitt 4a, in zwei einander gegenüber liegende Langlöcher 5 eines zugeordneten Pfostens 1 oder des Querträgers 2 eingesetzt. Jedes Verankerungselement 4 ist außerdem mit zwei Lappen 4d versehen, die in Fig. 11 zu sehen sind, von denen jeder mit seinem Ende aus der von der Oberfläche des Verankerungselements 4 gebildeten Ebene herausragt. Die zwei Lappen 4d verhindern das Herausrutschen des Verankerungselements 4a aus den Löchern 5, weil einer von ihnen auf der Wand aufliegt in der sich das Langloch 5 befindet, man siehe die Fig. 3, und der andere, nachdem er beim Durchqueren der Langlöcher 5 nach innen gedrückt worden ist, sich in seine anfängliche Position zurückbewegt hat, in der er aus der Ebene der Oberfläche des Verankerungselements 4 herausragt 4.

In den Figuren sind auch die Befestigungslöcher 4c zu sehen, die jedes der zwei Verankerungsabschnitte 4a,4b aufweist. Durch diese Befestigungslöcher 4c hindurch können sich, bei Bedarf, Befestigungsschrauben erstrecken, die z.B. in Fig. 7 dargestellt sind, um, zusätzlich zu dem Mörtel 11, die zwei Verankerungsabschnitte 4a,4b noch mehr an der Mauer zu verankern, in der die Tür angeordnet ist.

Alternativ zu dem die zwei Verankerungsabschnitte 4a,4b aufweisenden Verankerungselement 4, ist es möglich, dass ein Verankerungselement aus einer Verankerungsschraube 4' gebildet ist, man siehe die Fig. 1, 3 und 7. Eine solche Verankerungsschraube 4' ist z.B. in den Figuren mit Bezug auf einen möglichen oberhalb der Tür angeordneten Betonbalken dargestellt und sie erstreckt sich durch ein zugeordnetes Verankerungsloch 10 einer Reihenfolge von Verankerungslöchern 10 hindurch, die sowohl in der Seite 1b der Pfosten 1 vorgesehen ist, die 1b die zwei Wände 1a verbindet, als auch in der Seite 2b des Querträgers 2 vorgesehen ist, die 2b die zwei Wände 2a verbindet.

Die Pfosten 1 und der Querträger 2 sind aus Profilen mit offenem Querschnitt gebildet und weisen einen Querschnitt auf, dessen Form diejenige ist, die man erreicht, wenn man einem "U" seitlich einen Strich als Fortsetzung des unteren Abschnitts des "U" hinzufügt. In einem eine solche Form besitzenden Querschnitt stellen die zwei parallelen Wände des "U" den Querschnitt der zwei Wände 1a der Pfosten 1 bzw. den Querschnitt der zwei Wände 2a des Querträgers 2 dar und der Strich stellt den Querschnitt eines Flügels 1c bzw. 2c dar, der seitlich aus einer der zwei Wände 1a der zwei Pfosten 1 bzw. aus einer der zwei Wände 2a des Querträgers 2 herausragt.

Der Innenraum der Pfosten 1 und des Trägers 2 wird mit einem fluiden Füllmaterial 11, z.B. Mörtel oder Isolierschaumstoff, gefüllt, das dann mit der Zeit hart wird. Um auch in den Ecken eine Füllung zu ermöglichen, weisen die Verbindungselemente 3 Durchgangslöcher 12 auf, durch welche das Füllmaterial 11 hindurchfließen kann.

Der metallische Blindstock umfasst auch zumindest einen Abstandshalter 13 zum Miteinanderverbinden der Pfosten 1 während der Montage. Der Abstandshalter 13 weist einen U-förmigen Querschnitt auf und ist mit jedem seiner Enden, in einer in Position fixierbaren Weise, in einen U-förmigen Schlitz 1d einer Vielzahl von Schlitzen 1d eingesetzt, die in der Seite 1b der Pfosten 1 vorgesehen sind, man siehe die Fig. 1, 4 und 5. Der Abstandshalter 13 weist außerdem in der Nähe jedes seiner Enden ein Paar Kerben 13a auf, in die der Boden des Schlitzes 1d der Pfosten 1 eingesetzt wird. Um eine solche Einführung zu gestatten, ist jedes Ende des Abstandshalters 13 mit Spiel längs der Vertikale in den zugeordneten Schlitz 1d eingesetzt, wie man in Fig. 5 sieht.

Der Abstandshalter 13 weist auch, in der Nähe jedes seiner Enden, ein Befestigungsloch 13b auf und in den zwei Wänden 1a jedes Pfostens 1 ist zumindest ein weiteres Befestigungsloch 1e vorgesehen. Wenn der Boden des Schlitzes 1d der Pfosten 1 in das Paar Kerben 13a des Abstandshalters 13 eingesetzt ist, befinden sich das Befestigungsloch 13b und das weitere Befestigungsloch 1e einander gegenüber und in sie kann eine Blockierungsschraube 14 eingeschraubt werden. Nachdem der Blindstock in dem Füllmaterial 11 eingegliedert worden ist, wird das nicht in den Schlitzen 14 eingesetzte Teil des Abstandshalters 13 abgeschnitten und entfernt.

Die Fig. 13 und 14 zeigen schließlich wie der Blindstock mit geringem Platzbedarf verpackt werden kann. Man bemerke die sehr geringe Breite, die möglich ist, weil man biegbare Verbindungselemente 3 vorgesehen hat.

## Patentansprüche

1. Metallischer Blindstock für eine Tür umfassend:
. zwei Pfosten (1), von denen jeder zwei Wände (1a) aufweist, die einander gegenüber angeordnet sind;
. einen Querträger (2), der mit einem seiner Enden mit einem der zwei Pfosten (1) und mit seinem anderen Ende mit dem anderen der zwei Pfosten (1) verbunden ist und zwei Wände (2a) aufweist, die einander gegenüber angeordnet sind;
. Verbindungselemente (3), zum Verbinden des Querträgers (2) mit den zwei Pfosten (1), wobei jedes Verbindungselement (3) einen ersten Verbindungsabschnitt (3a), der mit einem Pfosten (1) verbunden ist, und einen zweiten Verbindungsabschnitt (3b), der mit dem Querträger (2) verbunden ist, aufweist; und
. Verankerungselemente (4;4'), zum Verankern der zwei Pfosten (1) und des Querträgers (2) an der Mauer, in der die Tür angeordnet ist, **dadurch gekennzeichnet,**
**dass** in jeder der zwei Wände (1a) der zwei Pfosten (1) eine Reihenfolge von Langlöchern (5) vorgesehen ist, wobei die zwei Langlöcher-Reihenfolgen (5) jedes Pfostens (1) derart einander gegenüber angeordnet sind, dass jedes Langloch (5) einer der zwei Langlöcher-Reihenfolgen (5) einem zugeordneten Langloch (5) der anderen der zwei Langlöcher-Reihenfolgen (5) gegenüber liegt und umgekehrt;
**dass** auch in jeder der zwei Wände (2a) des Querträgers (2) eine Reihenfolge von Langlöchern (5) vorgesehen ist, wobei auch diese zwei Langlöcher-Reihenfolgen (5) derart einander gegenüber angeordnet sind, dass jedes Langloch (5) einer der zwei Langlöcher-Reihenfolgen (5) einem zugeordneten Langloch (5) der anderen der zwei Langlöcher-Reihenfolgen (5) gegenüber liegt und umgekehrt;
**dass** jeder der zwei Verbindungsabschnitte (3a,3b) eine Reihenfolge von Verbindungslöchern (6) aufweist und jede Verbindungslöcher-Reihenfolge (6) über einer zugeordneten Langlöcher-Reihenfolge (5) liegt, wenn das zugeordnete Verbindungselement (3) sich in montierter Stellung befindet, und **dass** eine Vielzahl von selbstschneidenden Schrauben (7) vorgesehen ist, von denen jede einen selbstschneidenden Schaft aufweist, dessen Durchmesserabmessung größer ist als die Breite jedes der Langlöcher (5), wobei jede selbstschneidende Schraube (7) in ein zugeordnetes Verbindungsloch (6) eingeschraubt ist und dadurch in ein zugeordnetes sich hinter dem Verbindungsloch (6) befindliches Langloch (5) eindringt und es dabei verformt.

2. Blindstock nach Anspruch 1, **dadurch gekennzeichnet, dass** weitere selbstschneidende Schrauben (7') vorgesehen sind und **dass** jedes Verbindungselement (3) zumindest zwei Blockierungslöcher (8) aufweist, von denen eines in dem ersten Verbindungsabschnitt (3a) und das andere in dem zweiten Verbindungsabschnitt (3b) angeordnet ist; wobei, wenn das Verbindungselement (3) sich in montierter Stellung befindet, seine zwei Blockierungslöcher (8) einander gegenüber angeordnet sind und in sie (8) eine weitere selbstschneidende Schraube (7') eingeschraubt ist.

3. Blindstock nach Anspruch 2, **dadurch gekennzeichnet, dass** jedes Verbindungselement (3) einen Zwischenabschnitt (3c) aufweist, der zwischen den zwei Verbindungsabschnitten (3a,3b) des Verbindungselements (3) angeordnet ist und diese miteinander verbindet und einen Querschnitt aufweist, dessen Biegefestigkeit kleiner als jene jedes der zwei Verbindungsabschnitte (3a,3b) ist, **dass** die zwei Verbindungsabschnitte (3a,3b) einen L-förmigen Querschnitt aufweisen und **dass** die Breite des ersten Verbindungsabschnittes (3a) und die Breite des zweiten Verbindungsabschnittes (3b) nicht gleich sind.

4. Blindstock nach Anspruch 3, **dadurch gekennzeichnet, dass** in dem Zwischenabschnitt (3c) jedes Verbindungselements (3) eine Verkleinerung (9) des Querschnittes vorgesehen ist, die (9) die Biegefestigkeit des Zwischenabschnittes (3c) reduziert.

5. Blindstock nach einem der vorangehenden Ansprüche, **dadurch gekennzeichnet, dass** jedes Verankerungselement (4) biegbar ist und zwei Verankerungsabschnitte (4a,4b) aufweist, von denen eines (4a) in zwei einander gegenüber liegende Langlöcher (5) eines zugeordneten Pfostens (1) oder des Querträgers (2) eingesetzt ist, wobei jeder der zwei Verbindungsabschnitte (4a,4b) in einer zugeordneten eigens dazu bestimmten Nische der Mauer angeordnet ist, in der die Tür angeordnet ist

6. Blindstock nach Anspruch 5, **dadurch gekennzeichnet, dass** jeder der zwei Verankerungsabschnitte (4a,4b) Befestigungslöcher (4c) aufweist, durch welche sich Befestigungsschrauben zum Befestigen der zwei Verankerungsabschnitte (4a,4b) an der Mauer, in der die Tür angeordnet ist, erstrecken.

7. Blindstock nach Anspruch 5 oder 6, **dadurch gekennzeichnet, dass** jedes Verankerungselement (4) mit zwei Lappen (4d) versehen ist, von denen jeder mit seinem Ende aus der von der Oberfläche des Verankerungselements (4) gebildeten Ebene herausragt.

8. Blindstock nach einem der vorangehenden Ansprüche, **dadurch gekennzeichnet, dass** jedes Verankerungselement (4') aus einer Verankerungsschraube gebildet ist, die (4') sich in ein zugeordnetes Verankerungsloch (10) einer Verankerungslöcher-Reihenfolge (10) erstreckt, die sowohl in der die zwei Wände (1a) verbindenden Seite (1b) der Pfosten (1) vorgesehen ist als auch in der die zwei Wände (2a) verbindenden Seite (2b) des Querträgers (2) vorgesehen ist.

9. Blindstock nach einem der vorangehenden Ansprüche, **dadurch gekennzeichnet, dass** die Pfosten (1) und der Querträger (2) aus Profilen mit offenem Querschnitt gebildet sind und **dass** der Innenraum der Pfosten (1) und des Querträgers (2) mit einem fluiden Füllmaterial (11) gefüllt wird, das dann mit der Zeit hart wird.

10. Blindstock nach Anspruch 9, **dadurch gekennzeichnet, dass** die Profile mit offenem Querschnitt, die die Pfosten (1) und den Querträger (2) bilden, einen U-förmigen Querschnitt aufweisen, wobei die zwei parallelen Wände des "U" den Querschnitt der zwei Wände (1a) der Pfosten (1) bzw. den Querschnitt der zwei Wände (2a) des Querträgers (2) darstellen und der untere Abschnitt des "U" die Seite (1b) der Pfosten (1), die die zwei Wände (1a) der Pfosten (1) verbindet, bzw. die Seite (2b) des Querträgers (2), die die zwei Wände (2a) des Querträgers (2) verbindet, darstellt.

11. Blindstock nach Anspruch 10, **dadurch gekennzeichnet, dass** die Profile mit offenem Querschnitt, die die Pfosten (1) und den Querträger (2) bilden, einen Querschnitt aufweisen, dessen Form diejenige ist, die man erreicht wenn man einem "U" seitlich einen Strich als Fortsetzung des unteren Abschnitts des "U" hinzufügt, wobei die zwei parallelen Wände des "U" den Querschnitt der zwei Wände (1a) der Pfosten (1) bzw. den Querschnitt der zwei Wände (2a) des Querträgers (2) darstellen und der Strich den Querschnitt eines Flügels (1c) bzw. (2c) darstellt, der seitlich aus einer der zwei Wände (1a) der zwei Pfosten (1) bzw. aus einer der zwei Wände (2a) des Querträgers (2) herausragt.

12. Blindstock nach einem der Ansprüche von 9 bis 11, **dadurch gekennzeichnet, dass** die Verbindungselemente (3) Durchgangslöcher (12) aufweisen, durch welche das Füllmaterial (11) hindurchfließen kann.

13. Blindstock nach einem der vorangehenden Ansprüche, **dadurch gekennzeichnet, dass** er zumindest einen Abstandshalter (13) zum Miteinanderverbinden der Pfosten (1) umfasst, der (13) einen U-förmigen Querschnitt aufweist und mit jedem seiner Enden in einer in Position fixierbaren Weise in einen Schlitz (1d) einer Vielzahl von Schlitzen (1d) eingesetzt ist, die in der Seite (1b) der Pfosten (1) vorgesehen ist, wobei jedes Ende des Abstandshalters (13) mit Spiel längs der Vertikale in den zugeordneten Schlitz (1d) eingesetzt ist und der Abstandshalter (13) seinerseits in der Nähe jedes seiner Enden ein Paar Kerben (13a) aufweist, in die der Boden des Schlitzes (1d) eingesetzt ist.

14. Blindstock nach Anspruch 13, **dadurch gekennzeichnet, dass** der Abstandshalter (13) in der Nähe jedes seiner Enden ein Befestigungsloch (13b) aufweist und **dass** in den zwei Wänden (1a) jedes Pfostens (1) zumindest ein weiteres Befestigungsloch (1e) vorgesehen ist; wobei, wenn der Boden des Schlitzes (1d) der Pfosten (1) in das Paar Kerben (13a) des Abstandshalters (13) eingesetzt ist, das Befestigungsloch (13b) und das weitere Befestigungsloch (1e) sich einander gegenüber befinden und von einer Blockierungsschraube (14) durchquert werden.

## Claims

1. Metal sub-frame for a door comprising:
. two uprights (1), each of which has two walls (1a) which are arranged facing one another;
. a crosspiece (2), which is connected at one end thereof to one of the two uprights (1) and at the other end thereof to the other of the two uprights (1) and has two walls (2a) which are arranged facing one another;
. connection elements (3), for connecting the crosspiece (2) to the two uprights (1); each connection element (3) having a first connection section (3a), connected to an upright (1), and a second connection section (3b), connected to the crosspiece (2); and
anchoring elements (4;4'), for anchoring the two uprights (1) and the crosspiece (2) to the wall in which the door is positioned, **characterised in that** in each of the two walls (1a) of the two uprights (1) a succession of slots (5) is provided, the two successions of slots (5) of each upright (1) being arranged in such a way facing one another, that each slot (5) of one of the two successions of slots (5) lies facing a respective slot (5) of the other of the two successions of slots (5) and vice versa;
**in that** in each of the two walls (2a) of the crosspiece (2) a succession of slots (5) is also provided, these two successions of slots (5) also being arranged in such a way facing one another, that each slot (5) of one of the two successions of slots (5) lies facing a respective slot (5) of the other of the two successions of slots (5) and vice versa;
**in that** each of the two connection sections (3a,3b) has a succession of connection holes (6) and each succession of connection holes (6) is, in the mounted position of the respective connection element (3), superimposed on a respective succession of slots (5); and
**in that** a plurality of self-tapping screws (7) is provided, each of which has a self-tapping stem whose diameter is larger than the width of each of the slots (5), each self-tapping screw (7) being screwed into a respective connection hole (6) and thereby penetrating, deforming it, into a respective slot (5) which is located behind the connection hole (6).

2. Sub-frame according to claim 1, **characterised in that** further self-tapping screws (7') are provided and **in that** each connection element (3) has at least two locking holes (8), one of which is arranged in the first connection section (3a) and the other in the second connection section (3b); in the mounted position of the connection element (3) its two locking holes (8) being arranged facing one another and a further self-tapping screw (7') being screwed therein (8).

3. Sub-frame according to claim 2, **characterised in that** each connection element (3) has an intermediate section (3c), which is arranged, joining them to one another, between the two connection sections (3a,3b) of the connection element (3) and has a cross-section the flexural strength of which is less than that of each of the two connection sections (3a,3b), **in that** the two connection sections (3a,3b) have an L-shaped cross-section and **in that** the width of the first connection section (3a) and the width of the second connection section (3b) are not equal.

4. Sub-frame according to claim 3, **characterised in that** in the intermediate section (3c) of each connection element (3), a reduction (9) of the cross-section is foreseen, which (9) reduces the flexural strength of the intermediate section (3c).

5. Sub-frame according to one of the preceding claims, **characterised in that** each anchoring element (4) is bendable and has two anchoring sections (4a,4b), one (4a) of which is inserted into two slots (5) lying facing one another of a respective upright (1) or crosspiece (2), each of the two connection sections (4a,4b) being positioned in a respective specific recess of the wall in which the door is foreseen.

6. Sub-frame according to claim 5, **characterised in that** each of the two anchoring sections (4a,4b) has fixing holes (4c) through which fixing screws extend for fixing the two anchoring sections (4a,4b) to the wall in which the door is positioned.

7. Sub-frame according to claim 5 or 6, **characterised in that** each anchoring element (4) is provided with two tabs (4d), each of which protrudes with its end from the plane formed by the surface of the anchoring element (4).

8. Sub-frame according to one of the preceding claims, **characterised in that** each anchoring element (4') is formed by an anchoring screw, which (4') extends in a respective anchoring hole (10) of a succession of anchoring holes (10) which is provided both in the side (1b) of the uprights (1) which (1b) joins the two walls (1a) and in the side (2b) of the crosspiece (2) which (2b) joins the two walls (2a).

9. Sub-frame according to one of the preceding claims, **characterised in that** the uprights (1) and the crosspiece (2) are formed by profiles having an open cross-section and **in that** the internal space of the uprights (1) and the crosspiece (2) is filled with a filling fluid material (11), which then solidifies over time

10. Sub-frame according to claim 9, **characterised in that** the open cross-section profiles forming the uprights (1) and the crosspiece (2) have a U-shaped cross-section, the two parallel walls of the U representing the cross-section of the two walls (1a) of the uprights (1), respectively the cross-section of the two walls (2a) of the crosspiece (2), and the base of the U representing the side (1b) of the uprights (1) joining the two walls (1a) of the uprights (1), respectively the side (2b) of the crosspiece (2) joining the two walls (2a) of the crosspiece (2).

11. Sub-frame according to claim 10, **characterised in that** the open cross-section profiles forming the uprights (1) and the crosspiece (2) have a cross-section the shape of which is obtained by laterally adding to a U a segment as a continuation of the base of the U, the two parallel walls of the U representing the cross-section of the two walls (1a) of the uprights (1), respectively of the two walls (2a) of the crosspiece (2), and the segment representing the cross-section of a wing (1c), respectively (2c), which protrudes laterally from one of the two walls (1a) of the two uprights (1), respectively from one of the two walls (2a) of the crosspiece (2).

12. Sub-frame according to one of claims 9 to 11, **characterised in that** the connection elements (3) have passage holes (12), through which the filling material (11) can pass.

13. Sub-frame according to one of the preceding claims, **characterised in that** it comprises at least one spacer (13) for connecting the uprights (1) together, which (13) has a U-shaped cross-section and is inserted with each end thereof, in a manner that allows a fixable position, in a U-shaped slit (1d) of a plurality of slits (1d) which is provided in the side (1b) of the uprights (1), each end of the spacer (13) being inserted in the respective slit (1d) with clearance along the vertical direction and the spacer (13) having in turn, near each end thereof, a pair of notches (13a), in which the bottom of the slit (1d) is inserted.

14. Sub-frame according to claim 13, **characterised in that** the spacer (13) has, near each end thereof, a fixing hole (13b) and **in that** in the two walls (1a) of each upright (1) there is at least one further fixing hole (1e); when the bottom of the slit (1d) of the uprights (1) is inserted in the pair of notches (13a) of the spacer (13) the fixing hole (13b) and the further fixing hole (1e) facing one another and being crossed by a locking screw (14).

## Revendications

1. Cadre métallique pour une porte comprenant :
. deux montants (1), chacun présentant deux parois (1a) disposées l'une en face de l'autre ;
. une traverse (2), qui est reliée à l'une de ses extrémités à l'un des deux montants (1) et à l'autre extrémité à l'autre des deux montants (1) et présente deux parois (2a) disposées l'une en face de l'autre ;
. des éléments de connexion (3) pour relier la traverse (2) aux deux montants (1), chaque élément de connexion (3) présentant une première section de connexion (3a) qui est relié à un montant (1) et une deuxième section de connexion (3b) qui est relié à la traverse (2) ; et
. des éléments d'ancrage (4 ; 4'), pour ancrer les deux montants (1) et la traverse (2) au mur dans lequel est positionnée la porte, **caractérisé par le fait**
**que** dans chacune des deux parois (1a) des deux montants (1) est prévue une succession de fentes (5), les deux successions de fentes (5) de chaque montant (1) étant disposées de manière à être face à face, de sorte que chaque fente (5) de l'une des deux successions de fentes (5) se trouve face à une fente respective (5) de l'autre des deux successions de fentes (5) et vice versa ;
**que** aussi dans chacune des deux parois (2a) de la traverse (2) est prévue une succession de fentes (5), ces deux successions de fentes (5) étant également disposées de manière à être opposées l'une à l'autre, de sorte que chaque fente (5) de l'une des deux successions de fentes (5) se trouve en face d'une fente respective (5) de l'autre des deux successions de fentes (5) et vice versa ;
**que** chacune des deux sections de connexion (3a, 3b) présente une succession de trous de connexion (6) et que chaque succession de trous de connexion (6) se trouve, en position montée de l'élément de connexion respectif (3), superposée à une succession respective de fentes (5) ; et **qu'il** est prévu une pluralité de vis autotaraudeuses (7), chacune d'entre elles présentant une tige autotaraudeuse dont le diamètre est supérieur à la largeur de chacune des fentes (5), chaque vis autotaraudeuse (7) étant vissée dans un trou de raccordement respectif (6) et pénétrant ainsi, en la déformant, dans une fente respective (5) située derrière le trou de raccordement (6).

2. Cadre selon la revendication 1, **caractérisé par le fait que** des vis autotaraudeuses supplémentaires (7') sont prévues et **par le fait que** chaque élément de connexion (3) présente au moins deux trous de blocage (8), dont l'un est disposé dans la première section de connexion (3a) et l'autre dans la deuxième section de connexion (3b) ; en la position montée de l'élément de connexion (3), ses deux trous de blocage (8) étant disposés l'un en face de l'autre et une vis autotaraudeuse supplémentaire (7') étant vissée dans ceux-ci (8).

3. Cadre selon la revendication 2, **caractérisé par le fait que** chaque élément de connexion (3) présente une partie intermédiaire (3c) qui est disposée entre les deux sections de connexion (3a, 3b) de l'élément de connexion (3) en les reliant l'une à l'autre et présente une section transversale dont la résistance à la flexion est inférieure à celle de chacune des deux sections de connexion (3a, 3b), **que** les deux sections de connexion (3a, 3b) présentent une section transversale en forme de L et **que** la largeur du première section de connexion (3a) et la largeur du deuxième section de connexion (3b) ne sont pas égales.

4. Cadre selon la revendication 3, **caractérisé par le fait que** dans la partie intermédiaire (3c) de chaque élément de connexion (3) est prévue une réduction (9) de la section transversale, laquelle (9) réduit la résistance à la flexion de la partie intermédiaire (3c).

5. Cadre selon l'une des revendications précédentes, **caractérisé par le fait que** chaque élément d'ancrage (4) est pliable et présente deux sections d'ancrage (4a, 4b), dont l'une (4a) est insérée dans deux fentes (5) situées l'une en face de l'autre d'un montant respectif (1) ou de la traverse (2), chacune des deux sections de connexion (4a, 4b) étant positionnée dans une niche appropriée respective du mur dans lequel la porte est positionnée.

6. Cadre selon la revendication 5, **caractérisé par le fait que** chacune des deux sections d'ancrage (4a, 4b) présente des trous de fixation (4c) à travers lesquels s'étendent des vis de fixation pour fixer les deux sections d'ancrage (4a, 4b) au mur dans lequel est positionnée la porte.

7. Cadre selon la revendication 5 ou 6, **caractérisé par le fait que** chaque élément d'ancrage (4) est muni de deux languettes (4d), chacune d'elles dépassant par son extrémité du plan formé par la surface de l'élément d'ancrage (4).

8. Cadre selon l'une des revendications précédentes, **caractérisé par le fait que** chaque élément d'ancrage (4') est formé d'une vis d'ancrage, laquelle (4') s'étend dans un trou d'ancrage respectif (10) d'une succession de trous d'ancrage (10) qui est prévue à la fois dans le côté (1b) des montants (1) qui (1b) relie les deux parois (1a) et dans le côté (2b) de la traverse (2) qui (2b) relie les deux parois (2a).

9. Cadre selon l'une des revendications précédentes, **caractérisé par le fait que** les montants (1) et la traverse (2) sont formés de profilés à section transversale ouverte et **que** l'espace intérieur des montants (1) et de la traverse (2) est rempli d'un matériau de remplissage fluide (11) qui se solidifie ensuite avec le temps

10. Cadre selon la revendication 9, **caractérisé par le fait que** les profilés à section transversale ouverte qui forment les montants (1) et la traverse (2) présentent une section transversale en forme de U, les deux parois parallèles du U représentant la section transversale des deux parois (1a) des montants (1) respectivement la section transversale des deux parois (2a) de la traverse (2) et la base du U représentant le côté (1b) des montants (1) qui relie les deux parois (1a) des montants (1) respectivement le côté (2b) de la traverse (2) qui relie les deux parois (2a) de la traverse (2).

11. Cadre selon la revendication 10, **caractérisé par le fait que** les profilés à section transversale ouverte qui forment les montants (1) et la traverse (2) présentent une section transversale dont la forme est celle que l'on obtient en ajoutant latéralement à un U un segment comme prolongement de la base du U, les deux parois parallèles du U représentant la section transversale des deux parois (1a) des montants (1) respectivement des deux parois (2a) de la traverse (2) et le segment représentant la section transversale d'une aile (1c) respectivement (2c) qui dépasse latéralement de l'une des deux parois (1a) des deux montants (1) respectivement de l'une des deux parois (2a) de la traverse (2).

12. Cadre selon l'une des revendications 9 à 11, **caractérisé par le fait que** les éléments de connexion (3) présentent des trous de passage (12) à travers lesquels peut passer le matériau de remplissage (11).

13. Cadre selon l'une des revendications précédentes, **caractérisé par le fait qu'**il comprend au moins une entretoise (13) pour relier entre eux les montants (1), laquelle (13) présente une section transversale en forme de U et est insérée avec chacune de ses extrémités, de manière à pouvoir être fixée en position, dans une fissure (1d) en forme de U d'une pluralité de fissures (1d) prévue dans le côté (1b) des montants (1), chaque extrémité de l'entretoise (13) étant insérée dans la fissure respective (1d) avec un jeu le long de la verticale et l'entretoise (13) présentant à son tour, à proximité de chacune de ses extrémités, une paire d'encoches (13a) dans lesquelles est inséré le fond de la fissure (1d).

14. Cadre selon la revendication 13, **caractérisé par le fait que** l'entretoise (13) présente, à proximité de chacune de ses extrémités, un trou de fixation (13b) et **qu**'au moins un trou de fixation supplémentaire (1e) est prévu dans les deux parois (1a) de chaque montant (1) ; lorsque le fond de la fissure (1d) des montants (1) est inséré dans la paire d'encoches (13a) de l'entretoise (13), le trou de fixation (13b) et le trou de fixation supplémentaire (1e) se trouvent face à face et sont traversés par une vis de blocage (14).
